# EUROPÄISCHE PATENTSCHRIFT

(11) **EP 4 115 435 B1**
(45) Veröffentlichungstag und Bekanntmachung des Hinweises auf die Patenterteilung: **12.11.2025**
(21) Anmeldenummer: 21721848.6
(22) Anmeldetag: 09.04.2021
(51) Int. Cl.: H01F 27/02, H01F 27/34

(54) **ELEKTRISCHES GERÄT MIT BEULENKESSEL**
ELECTRICAL DEVICE HAVING A TANK WITH A BULGING/CONVEX PORTION
APPAREIL ÉLECTRIQUE POURVU D'UNE CUVE DOTÉE D'UNE PARTIE À BOMBEMENT CONVEXE

(30) Priorität: 14.04.2020 DE 102020204661
(43) Veröffentlichungstag der Anmeldung: 11.01.2023
(73) Patentinhaber: Siemens Energy Global GmbH & Co. KG, 81739 München (DE)
(72) Erfinder: HOPPE, Jens, 90592 Schwarzenbruck (DE); LOPPACH, Karsten, 90482 Nürnberg (DE); REICHERT, Christian, 90491 Nürnberg (DE); WENDE, Thomas, 90559 Burgthann (DE); ÖZEN, Bilen, 90449 Nürnberg (DE)
(86) Internationale Anmeldenummer: PCT/EP2021/059251
(87) Internationale Veröffentlichungsnummer: WO 2021/209325

(56) Entgegenhaltungen:
- EP-A1- 3 076 409
- CN-U- 208 706 393
- JP-A- S54 105 731

## Beschreibung

Die Erfindung betrifft ein elektrisches Gerät zum Anschluss an ein Hochspannungsnetz mit einem mit Isolierfluid befüllten Kessel, der wenigstens eine Seitenwand aufweist, die einen planen Wandabschnitt und einen das Innenvolumen des Kessels vergrößernden radial nach außen gewölbten Beulenabschnitt ausbildet, der sich zwischen zwei axialen Kanten erstreckt, einem in dem Kessel angeordneten Aktivteil, das einen Kern und wenigstens eine einen Abschnitt des Kerns umschließende Wicklung aufweist, und wenigstens einem eine oder mehrere Wicklungen umschließenden Wicklungsbarrierensystem, wobei der Beulenabschnitt formkomplementär zu einem Abschnitt des Wicklungsbarrierensystem ausgebildet ist und diesem mit Abstand gegenüber liegt, wobei zwischen dem Wicklungsbarrierensystem und dem Beulenabschnitt eine Zusatzbarriere angeordnet ist, die einen dem Beulenabschnitt zugewandten und radial nach au-ßen gebogenen Rundabschnitt und zwei ebene Planabschnitte aufweist, die sich jeweils an einem axialen Falz von dem Rundabschnitt aus zu einem freien Ende hin erstrecken.

Ein solches elektrisches Gerät ist aus der Praxis bekannt. So weisen beispielsweise Transformatoren ein Aktivteil auf, das über einen magnetisierbaren Kern verfügt, der aus mit ihren Flachseiten aneinander liegenden Eisenblechen gebildet ist. Dabei bildet der Kern einen geschlossenen Magnetkreis aus. Die Eisenbleche werden mithilfe eines Pressrahmens aneinander gepresst. Bei dreiphasigen Aktivteilen bildet der Kern beispielsweise drei Schenkel aus, die über ein unteres und oberes Joch miteinander verbunden sind. Dabei ist jeder Kernschenkel von einer inneren Sekundärwicklung und einer äußeren Primärwicklung umgeben. Der Kern und die besagten Wicklungen sind konzentrisch zueinander angeordnet. Ein Transformator mit einer Barriere, die sowohl einen Rundabschnitt als auch Planabschnitte aufweist, ist aus der JP S54 105731 A bekannt. Durch die Steigerung von Leistung und Spannung vergrößert sich das Aktivteil, wobei oftmals die geforderten Transportmaße des Kessels konstant gehalten werden müssen. Aus diesem Grunde wird der Abstand des Aktivteils zum Kessel immer kleiner. In Abhängigkeit der geforderten Betriebsspannung darf dieser Abstand jedoch einen Mindestabstand nicht unterschreiten.

Um diesen Mindestabstand zu gewährleisten, werden so genannte Beulenkessel eingesetzt, bei denen der Kessel Seitenwände aufweist, die so genannte Beulen ausbilden. Diese Beulen liegen den Wicklungen gegenüber, so dass der Abstand zwischen Wicklung und Kesselwand den geforderten Mindestabstand nicht unterschreitet. Solchen Beulenkesseln haftet jedoch der Nachteil an, dass aufgrund der entstehenden Ecken im Übergang zwischen dem Beulenabschnitt und dem planen Abschnitt der Seitenwand sich hohe elektrische Feldstärken einstellen können.

Aufgabe der Erfindung ist es daher, den Abbau des Feldes im Kantenbereich zu verbessern und somit einen elektrischen Überschlag vermeiden.

Die Erfindung löst diese Aufgabe dadurch, dass wenigstens ein Ansteller vorgesehen ist, der sich zwischen dem Wicklungsbarrierensystem und dem Planabschnitt der Zusatzbarriere erstreckt.

Erfindungsgemäß ist zwischen dem Beulenabschnitt der Seitenwand zur Aufteilung der freien Ölstrecke eine Zusatzbarriere angeordnet. Die Zusatzbarriere verfügt über einen Rundabschnitt, der ähnlich wie der Beulenabschnitt radial nach au-ßen gebogen ist. Beidseitig des Rundabschnittes sind zwei ebene Planabschnitte vorgesehen, die sich jeweils in einer Ebene erstrecken, so dass ein in axialer Richtung verlaufender scharfer Knick, eine Abkantung oder mit einem anderen Wort ein Falz zwischen jedem Planabschnitt und dem Rundabschnitt ausgebildet ist. Dieser Falz erstreckt sich in axialer Richtung, wohingegen der Rundabschnitt wie der Beulenabschnitt der Seitenwand radial nach außen gebogen und somit rundlich ausgestaltet ist. Die beiden Planabschnitte der Zusatzbarriere erstrecken sich von dem Rundabschnitt zu ihrem freien Ende hin.

Es hat sich herausgestellt, dass eine erfindungsgemäß ausgestaltete Zusatzbarriere die freie Ölstrecke - insbesondere an den Knickstellen der Seitenwand - elektrisch vorteilhaft unterteilt. Im Rahmen der Erfindung ist somit ein elektrisches Gerät bereitgestellt, dessen Aktivteil für höhere Leistungen, also höhere Spannungen oder höhere Ströme, ausgelegt sein kann, ohne dass von den geforderten Transportmaßen abgewichen werden muss.

Der Ansteller, der synonym auch als Abstandshalter bezeichnet werden kann, besteht ebenfalls aus Pressspan, Pappe oder Papier und dient zum Ausrichten des jeweiligen Planabschnitts der Zusatzbarriere, deren freies Ende sich sonst frei ausrichten könnte.

Das erfindungsgemäße elektrische Gerät ist beispielsweise ein Transformator oder eine Drossel. Ist das elektrische Gerät ein Transformator, verfügt dieser über ein oder mehrere Paare von induktiven miteinander gekoppelten Wicklungen. Die beiden Wicklungen eines Wicklungspaare sind beispielsweise konzentrisch zueinander angeordnet, wobei eine Wicklung eine Niederspannungswicklung und die andere Wicklung eine Hochspannungswicklung ist. Durch beide Wicklungen erstreckt sich ein Kernschenkel als Kernabschnitt.

Das Wicklungsbarrierensystem ist vorteilhafterweise aus einer Reihe von Barrieren gebildet, die zwischen sich Ölkanäle begrenzen, so dass es zu einem verbesserten Abbau des elektrischen Feldes in radialer Richtung kommt. Dabei sind die Barrieren aus Pressspan gebildet. Solche Barrierensysteme sind dem Fachmann jedoch bekannt, so dass an dieser Stelle auf eine Darstellung des genauen Aufbaus eines solchen Barrierensystems verzichtet werden kann. Das Barrierensystem weist bevorzugt eine kreiszylindrische Außenkontur auf. Zwischen diesem Barrierensystem erstreckt sich die Zusatzbarriere, die vorteilhafterweise aus einem elektrisch nicht-leitenden Material bspw. aus Pressspan hergestellt ist. Abweichend davon, ist die Zusatzbarriere auch aus Papier, oder Pappe hergestellt.

Vorteilhafterweise ist der Rundabschnitt formkomplementär zum Beulenabschnitt ausgebildet. Gemäß dieser vorteilhaften Weiterentwicklung der Erfindung weist der Rundabschnitt einen gleichbleibenden Abstand zu dem rundlich nach außen gebogenen Beulenabschnitt auf.

Weitere Vorteile bringt es mit sich, wenn sich die Planabschnitte jeweils parallel zum planen Wandabschnitt der Seitenwand erstrecken. Bei einer parallelen Ausrichtung der Planabschnitte zum planen Abschnitt der Seitenwand des erfindungsgemäßen elektrischen Geräts wird das elektrische Feld an den Kanten der Seitenwand noch weiter unterteilt.

Bei einer weiteren vorteilhaften Variante der Erfindung ist die Zusatzbarriere mittels wenigstens eines mit Abstand zum Wicklungsbarrierensystem angeordneten Klappsegmentes und mittels eines Haltebandes mit Abstand zum Wicklungsbarrierensystem und zum Beulenabschnitt gehalten. Die Halterung der Zusatzbarriere erfolgt im Rahmen der Erfindung mittels eines Haltebandes und mit Hilfe von Kappensegmenten. Die Kappensegmente, die in der Regel ohnehin im Kessel verbaut sind, werden zur Halterung der Zusatzbarriere eingesetzt. Das Halteband, das beispielsweise als Flachband ausgestaltet ist, erstreckt sich um das Zusatzbarrierensystem herum, so dass es beispielsweis mit seiner Flachseite an dessen Außenkontur anliegt. Von dort aus wird es um den Rundabschnitt des Zusatzbarrierensystems gewickelt, wobei in der Zusatzbarriere geeignete Durchgangsöffnungen oder Schlitze vorgesehen sind. Das Halteband besteht im Rahmen der Erfindung beispielsweise aus Pappe, Papier oder einem anderen formbaren Pressspan.

Der Ansteller ist dabei zweckmäßigerweise über das Halteband an dem Wicklungsbarrierensystem befestigt. Zur Befestigung an dem jeweiligen Planabschnitt zum Beispiel an dem freien Ende eines jeden Planabschnittes dienen Schnüre aus Pappe, Papier oder einem anderen nicht-leitenden Material. Hierzu weist der Ansteller zweckmäßige Durchführungsöffnungen auf. Zur Aufnahme und zum Durchführen ist jeder Ansteller mit Schlitzen versehen, durch die das Halteband geführt werden kann.

Vorteilhafterweise weist das Wicklungsbarrierensystem eine kreiszylindrische Außenkontur auf und der Beulenabschnitt begrenzt einen Abschnitt eines kreisförmigen Hohlzylinders, wobei das Wicklungsbarrierensystem und der Beulenabschnitt konzentrisch zueinander angeordnet sind. Wie bereits weiter oben ausgeführt wurde, sind die Wicklungen zylindrisch ausgestaltet und konzentrisch zueinander und zu dem von ihnen umgebenden Kernschenkel angeordnet. Dies trifft gemäß dieser Weiterentwicklung der Erfindung auch auf das Wicklungsbarrierensystem zu, das sich dann aufgrund der formkomplementären Ausgestaltung auch auf den Beulenabschnitt auswirkt. Dieser ist dann ein Segment oder Abschnitt eines Kreiszylinders.

Gemäß einer diesbezüglich zweckmäßigen Weiterentwicklung begrenzen der Beulenabschnitt und der Rundabschnitt jeweils einen Abschnitt eines Hohlzylinders, wobei die Hohlzylinder unterschiedliche Radien aufweisen und der Beulenabschnitt und der Rundabschnitt konzentrisch zueinander angeordnet sind. Gemäß dieser Variante trifft das weiter oben zum Beulenabschnitt und dem Wicklungsbarrierensystem ausgeführte, auch auf den Rundabschnitt und den Beulenabschnitt zu.

Vorteilhaft kann es weiterhin sein, wenn die beiden Kanten der Seitenwand, zwischen denen sich der Beulenabschnitt erstreckt und den beiden Falzen der Zusatzbarriere zwischen denen sich der Rundabschnitt erstreckt bezüglich eines gemeinsamen Mittelpunktes den gleichen Winkel aufspannen.

Weitere zweckmäßige Ausgestaltungen und Vorteile der Erfindung sind Gegenstand der nachfolgenden Beschreibung von Ausführungsbeispielen der Erfindung unter Bezug auf die Figuren der Zeichnungen, wobei gleiche Bezugszeichen auf gleich wirkende Bauteile verweisen und wobei
- Figur 1: eine geschnittene Draufsicht auf ein elektrisches Gerät gemäß dem Stand der Technik,
- Figur 2: ein Ausführungsbeispiel des erfindungsgemäßen elektrischen Geräts in einer geschnittenen Draufsicht,
- Figur 3: die Befestigung der Zusatzbarriere an dem Wicklungsbarrierensystem und
- Figur 4: die Befestigung des Kappensegmentes und die Segmente des Wicklungsbarrierensystems in einer perspektivischen Ansicht verdeutlichen.

Figur 1 zeigt ein Ausführungsbeispiel eines elektrischen Geräts 1 gemäß dem Stand der Technik in einer geschnittenen Querschnittsansicht von oben. Das gezeigte elektrische Gerät 1 als Leistungstransformator 1 ausgeführt, der über einen mit einem Isolierfluid befüllten Kessel verfügt, von dem lediglich eine Seitenwandung 2 erkennbar ist. Die Seitenwandung 2 weist einen planen Wandabschnitt 3 und einen sich in das Innenvolumen des Kessels vergrößernden radial nach außen gewölbten Beulenabschnitt 4 auf. Der Beulenabschnitt ist zwischen zwei sich in einer axialen Richtung erstreckenden axialen Kanten 5 und 6 angeordnet. Die axiale Richtung geht in Figur 4 in die Zeichenebene hinein bzw. kommt aus der Zeichenebene heraus.

Innerhalb des mit seiner Seitenwandung 2 nur teilweise dargestellten Tanks ist eine Oberspannungswicklung 7 sowie eine Unterspannungswicklung 8 angeordnet, die konzentrisch zueinander und zu einem figürlich nicht-dargestellten Kernschenkel angeordnet sind.

Es ist erkennbar, dass der Beulenabschnitt 4 das Innenvolumen des Tanks vergrößernd nach außen gewölbt ist, so dass zwischen der Oberspannungswicklung 7 und der Seitenwand 2 ein geforderter Mindestabstand gewahrt bleibt und hohe elektrischen Feldstärken mit Spannungsüberschlägen im Inneren des Transformator 1 vermieden sind. Wie bereits weiter oben in der Beschreibung ausgeführt wurde, können jedoch an den in der gezeigten Schnittansicht als Ecken dargestellten Kanten, hohe elektrische Feldstärken auftreten, so dass die Betriebsspannung des Leistungstransformators nicht weiter erhöht werden kann, ohne dass an diesen Ecken oder Abkantungen Spannungsüberschläge auftreten, die das elektrische Gerät irreparabel beschädigen würden.

Figur 2 zeigt ein Ausführungsbeispiel des erfindungsgemäßen elektrischen Geräts 9, das wieder als Transformtor 9 ausgeführt ist. Der in einer geschnittenen Draufsicht nur teilweise dargestellte Transformator 9 verfügt über einen Tank oder Kessel, von dem in Figur 2 lediglich eine Seitenwand 2 dargestellt ist, die wieder einen planen Wandabschnitt 3 sowie einen radial nach außen gewölbten Beulenabschnitt 4 aufweist. Dabei erstreckt sich der Beulenabschnitt 4 zwischen sich in axialer Richtung erstreckenden Kanten 5 und 6, die in Figur 2 aufgrund der gewählten geschnittenen Darstellung als Ecken 5 und 6 verdeutlicht sind.

Der Transformator 9 ist mit einem Isolierfluid, beispielsweise einem mineralischen Öl oder einer Esterflüssigkeit, befüllt. In seinem Inneren ist ein magnetisierbarer Kern angeordnet, von dem in Figur 2 lediglich ein Kernschenkel 10 erkennbar ist. Der Kernschenkel 10 ist konzentrisch von einer Unterspannungswicklung 8 und einer Oberspannungswicklung 7 umschlossen. Die beiden Wicklungen 7 und 8 sind wiederum von einem Barrierensystem 11 umgeben, das aus einzelnen radial voneinander beabstandeten Barrieren 12 besteht. Zwischen den Barrieren 12 des Barrierensystems 11 sind Ölkanäle ausgebildet, die die elektrische Festigkeit des Transformators 9 erhöhen.

Darüber hinaus ist eine Zusatzbarriere 13 erkennbar, die einen dem Beulenabschnitt 4 zugewandten Rundabschnitt 14 aufweist, von dem sich zwei Planabschnitte 15 und 16 jeweils zu einem freien Ende hin erstrecken. Der Rundabschnitt 14 ist formkomplementär zur kreiszylindrischen Außenkontur des Wicklungsbarrierensystems 11 ausgebildet und formkomplementär zum Beulenabschnitt 4 der Seitenwandung 2. Die Planabschnitte 15 und 16 erstrecken sich im Wesentlichen parallel zu den planen Wandabschnitten 3 der Seitenwand 2. Mit anderen Worten erstrecken sich die Planabschnitte 15 und 16 von den axialen Falzen 17 und 18, die in Figur 2 aufgrund der zweidimensionalen Darstellung wieder als Ecken dargestellt sind, aus.

In dem in Figur 2 gezeigten Ausführungsbeispiel geht der Rundabschnitt 14 an den besagten axialen Falzen 17 und 18 jeweils in einen der Planabschnitte 15 und 16 über. Die Zusatzbarriere 13 ist mit anderen Worten einstückig ausgebildet. Sie besteht in dem dargestellten Ausführungsbeispiel wie die Barrieren 12 des Wicklungsbarrierensystems 11 aus Pressspan. Abweichend hiervon können jedoch auch andere elektrisch nicht-leitende Materialien zur Herstellung der Zusatzbarriere dienen. Bspw. besteht die Zusatzbarriere aus Pappe, Papier oder auch sogar aus einem elektrisch nicht-leitenden Kunststoff.

Figur 3 zeigt die Befestigung der Zusatzbarriere 13 genauer. Es ist erkennbar, dass dieser mit Hilfe von Kappsegmenten 19 mit Abstand zur äußeren Barriere 12 des Wicklungsbarrierensystems 11 gehalten ist. Die ebenfalls rundlich ausgebildeten Kappsegmente 19 sind in einer Längsschnittansicht L-förmig ausgebildet und an seinem kürzerem Fußende mit einem unteren Befestigungssystem 20 verklemmt. Das Befestigungssystem 20 dient ferner der Befestigung der Barrieren 12 des Wicklungsbarrierensystems 11 und ist hier auf dem Boden des Tanks angeordnet. Zwischen zwei nebeneinander angeordneten Kappsegmenten 19 sind Längsschlitze ausgebildet, durch die sich jeweils ein Planabschnitt 16 der Zusatzbarriere 13 erstreckt.

Zusätzlich zu den Kappsegmenten ist ein Halteband 21 vorgesehen, das aus Pappe besteht und als Flachband ausgeführt ist. Das Halteband liegt mit seiner Flachseite an der Außenkontur des Wicklungsbarrierensystems 11 an und wird von dort durch einen Schlitz 22 im Rundabschnitt 14 der Zusatzbarriere 13 geführt, so dass das Halteband 21 den Rundabschnitt von außen umgibt und somit für eine zusätzliche Halterung der Zusatzbarriere 13 sorgt.

Darüber hinaus ist ein Abstandhalter oder Ansteller 22 erkennbar, der einen abgeknickten Fußabschnitt 23 aufweist, mit dem dieser an der Außenkontur des Wicklungsbarrierensystems 11 anliegt. Über den Fussabschnitt ist das Halteband geführt, so dass der Fussabschnitt 23 vom Halteband 21 gegen das Wicklungsbarrierensystem 11 gepresst wird. Im unteren Bereich des Anstellers 22 ist ein Anstellerschlitz 24 ausgebildet, durch den das Halteband 21 geführt ist.

An dem vom Fußabschnitt 23 abgewandten Ende des Anstellers 22 sind Durchgangslöcher vorgesehen, die fluchtend zu Durchgangslöchern im Planabschnitt 16 der Zusatzbarriere 13 angeordnet sind. Durch die Durchgangslöcher des Anstellers 22 und den Durchgangslöchern des Planabschnittes 16 ist eine Befestigungsschnur 25 aus Papier geführt, so dass der Ansteller 22 am Planabschnitt 16 befestigt ist. Die Befestigungsschnur kann im Rahmen der Erfindung auch aus einem anderen elektrisch nicht-leitenden Material gefertigt sein. Der Ansteller 22 ist formstabil ausgeführt, so dass er für eine feste und stabile Ausrichtung der Planabschnitte 16 zu den planen Wandabschnitten sorgt.

Figur 4 verdeutlicht die Befestigung der Kappsegmente 19 am Befestigungssystem 20. Insbesondere ist die im Längsschnitt L-förmige Ausgestaltung der Kappsegmente 19 erkennbar. Ferner sind auf Grund einer teilweise transparenten Darstellung die inneren Barrieren 12 des Wicklungsbarrierensystems 11 erkennbar.

## Patentansprüche

1. Elektrisches Gerät (9) zum Anschluss an ein Hochspannungsnetz mit
- einem mit Isolierfluid befüllten Kessel, der wenigstens eine Seitenwand (2) aufweist, die einen planen Wandabschnitt (3) und einen das Innenvolumen des Kessels vergrößernden radial nach außen gewölbten Beulenabschnitt (4) ausbildet, der sich zwischen zwei axialen Kanten (5, 6) erstreckt,
- einem in dem Kessel angeordneten Aktivteil, das einen Kern (10) und wenigstens eine einen Abschnitt des Kerns (10) umschließende Wicklung (7,8) aufweist, und
- wenigstens einem eine oder mehrere Wicklungen (7,8) umschließenden Wicklungsbarrierensystem (11),
wobei der Beulenabschnitt (4) formkomplementär zu einem Abschnitt des Wicklungsbarrierensystem (11) ausgebildet ist und diesem mit Abstand gegenüber liegt, wobei
zwischen dem Wicklungsbarrierensystem (11) und dem Beulenabschnitt (4) eine Zusatzbarriere (13) angeordnet ist, die einen dem Beulenabschnitt (4) zugewandten und radial nach außen gebogenen Rundabschnitt (14) und zwei ebene Planabschnitte (15, 16) aufweist, die sich jeweils an einer axialen Falz (17, 18) von dem Rundabschnitt (14) aus zu einem freien Ende hin erstrecken,
**dadurch gekennzeichnet, dass**
wenigstens ein Ansteller (22) vorgesehen ist, der sich zwischen dem Wicklungsbarrierensystem (11) und dem Planabschnitt (15, 16) der Zusatzbarriere (13) erstreckt.

2. Elektrisches Gerät (9) nach Anspruch 1,
**dadurch gekennzeichnet, dass** der Rundabschnitt (14) formkomplementär zum Beulenabschnitt (4) ausgebildet ist.

3. Elektrisches Gerät (9) nach Anspruch 1 oder 2,
**dadurch gekennzeichnet, dass**
die Planabschnitte (15, 16) sich jeweils parallel zum planen Wandabschnitt der Seitenwand erstrecken.

4. Elektrisches Gerät (9) nach einem der vorhergehenden Ansprüche,
**dadurch gekennzeichnet, dass**
die Zusatzbarriere (13) mittels wenigstens eines mit Abstand zum Wicklungsbarrierensystem (11) angeordneten Kappensegments (19) und mittels eines Haltebandes (21) mit Abstand zum Wicklungsbarrierensystem (11) und dem Beulenabschnitt (4) gehalten ist.

5. Elektrisches Gerät (9) nach Anspruch 4,
**dadurch gekennzeichnet, dass** jeder Ansteller (22) mittels des Haltebandes (21) an dem Wicklungsbarrierensystem (11) befestigt ist.

6. Elektrisches Gerät (9) nach einem der vorhergehenden Ansprüche,
**dadurch gekennzeichnet, dass** jeder Ansteller (22) mittels einer Befestigungsschnur (25) an dem jeweiligen Planabschnitt (16, 16) befestigt ist.

7. Elektrisches Gerät (9) nach einem der vorhergehenden Ansprüche,
**dadurch gekennzeichnet, dass** das Wicklungsbarrierensystem (11) eine kreiszylindrische Außenkontur aufweist und der Beulenabschnitt (4) einen Abschnitt eines kreisförmigen Hohlzylinders begrenzt, wobei das Wicklungsbarrierensystem (11) und der Beulenabschnitt (4) konzentrisch zueinander angeordnet sind.

8. Elektrisches Gerät (9) nach einem der vorhergehenden Ansprüche,
**dadurch gekennzeichnet, dass** der Beulenabschnitt (4) und der Rundabschnitt (14) jeweils einen Abschnitt eines Hohlzylinders begrenzen, wobei die Hohlzylinder unterschiedliche Radien aufweisen und der Beulenabschnitt (4) und der Rundabschnitt (14) konzentrisch zueinander angeordnet sind.

9. Elektrisches Gerät (9) nach Anspruch 8,
**dadurch gekennzeichnet, dass** in einer Draufsicht die beinen Kanten (5, 6) der Seitenwand (2) und die beiden Falze (17, 18) der Zusatzbarriere (13) bezüglich des gemeinsamen Mittelpunktes den gleichen Winkel aufspannen.

## Claims

1. An electric device (9) for connecting to a high voltage network, having
- a tank filled with insulating fluid and having at least one side wall (2) forming a planar wall portion (3) and a radially convex bulging portion (4) that increases the internal volume of the tank and extends between two axial edges (5, 6),
- an active part disposed in the tank that has a core (10) and at least one winding (7, 8) encompassing a portion of the core (10), and
- at least one winding barrier system (11) encompassing one or more windings (7, 8),
wherein the bulging portion (4) has a shape formed complementary and arranged opposite at a distance to a portion of the winding barrier system (11), wherein an additional barrier (13) is disposed between the winding barrier system (11) and the bulging portion (4), having a round portion (14) facing the bulging portion (4) and bent radially outward, and two flat planar portions (15, 16) each extending at an axial fold (17, 18) from the round portion (14) to a free end,
**characterized in that** at least one actuator (22) is provided that extends between the winding barrier system (11) and the planar portion (15, 16) of the additional barrier (13).

2. The electrical device (9) according to claim 1,
**characterized in that** the round portion (14) has a shape formed complementary to the bulging portion (4).

3. The electrical device (9) according to claim 1 or 2,
**characterized in that** the planar portions (15, 16) each extend parallel to the planar wall portion of the side wall.

4. The electrical device (9) according to any one of the preceding claims,
**characterized in that** the additional barrier (13) is held by means of at least one cap segment (19) disposed at a distance from the winding barrier system (11) and by means of a holding strap (21) at a distance from the winding barrier system (11) and the bulging portion (4).

5. The electrical device (9) according to claim 4,
**characterized in that** each actuator (22) is fastened to the winding bar system (11) by means of the holding strap (21).

6. The electrical device (9) according to any one of the preceding claims,
**characterized in that** each actuator (22) is fastened to the respective planar portion (16, 16) by means of a fastening cord (25).

7. The electrical device (9) according to any one of the preceding claims,
**characterized in that** the winding barrier system (11) has a circular cylindrical outer contour and the bulging portion (4) delimits a portion of a circular hollow cylinder, wherein the winding barrier system (11) and the bulging portion (4) are disposed concentrically to one another.

8. The electrical device (9) according to any one of the preceding claims,
**characterized in that** the bulging portion (4) and the round portion (14) each delimit a portion of a hollow cylinder, wherein the hollow cylinders have different radii, and the bulging portion (4) and the round portion (14) are disposed concentrically to one another.

9. The electrical device (9) according to claim 8,
**characterized in that**, viewed from the top, the two edges (5, 6) of the side wall (2) and the two folds (17, 18) of the additional barrier (13) form the same angle with respect to the common centre.

## Revendications

1. Appareil électrique (9) pour le raccordement à un réseau haute tension avec
- un réservoir rempli de fluide isolant, qui comporte au moins une paroi latérale (2) qui forme une section de paroi plane (3) et une section de renflement incurvée radialement vers l'extérieur (4) qui augmente le volume interne du réservoir et s'étend entre deux bords axiaux (5, 6),
- une partie active disposée dans le réservoir, qui comporte un noyau (10) et au moins un enroulement (7, 8) enfermant une section du noyau (10), et
- au moins un système de barrière d'enroulement (11) entourant un ou plusieurs enroulements (7, 8),
la section de renflement (4) étant de forme complémentaire à une section du système de barrière d'enroulement (11) et étant située à distance de celle-ci, une barrière supplémentaire (13) étant disposée entre le système de barrière d'enroulement (11) et la section de renflement (4), laquelle barrière supplémentaire comporte une section ronde (14) tournée vers la section renflée (4) et courbée radialement vers l'extérieur et deux sections plates (15, 16) qui s'étendent chacune au niveau d'un pli axial (17, 18) de la section ronde (14) jusqu'à une extrémité libre, **caractérisé en ce qu'**il est prévu au moins un actionneur (22) qui s'étend entre le système de barrière d'enroulement (11) et la section plate (15, 16) de la barrière supplémentaire (13).

2. Appareil électrique (9) selon la revendication 1, **caractérisé en ce que** la section ronde (14) est conçue de manière à être complémentaire en forme à la section de renflement (4).

3. Appareil électrique (9) selon la revendication 1 ou 2,
**caractérisé en ce que** les sections plates (15, 16) s'étendent chacune parallèlement à la section de paroi plate de la paroi latérale.

4. Appareil électrique (9) selon l'une quelconque des revendications précédentes,
**caractérisé en ce que** la barrière supplémentaire (13) est maintenue au moyen d'au moins un segment de capuchon (19) disposé à distance du système de barrière d'enroulement (11) et au moyen d'une bande de maintien (21) disposée à distance du système de barrière d'enroulement (11) et de la section de renflement (4).

5. Appareil électrique (9) selon la revendication 4,
**caractérisé en ce que** chaque actionneur (22) est fixé au système de barrière d'enroulement (11) au moyen de la bande de maintien (21).

6. Appareil électrique (9) selon l'une quelconque des revendications précédentes,
**caractérisé en ce que** chaque actionneur (22) est fixé à la section plane respective (16, 16) au moyen d'un cordon de fixation (25).

7. Appareil électrique (9) selon l'une quelconque des revendications précédentes,
**caractérisé en ce que** le système de barrière d'enroulement (11) présente un contour extérieur cylindrique circulaire et la section de renflement (4) délimite une section d'un cylindre creux circulaire, le système de barrière d'enroulement (11) et la section de renflement (4) étant disposés concentriquement l'un par rapport à l'autre.

8. Appareil électrique (9) selon l'une quelconque des revendications précédentes,
**caractérisé en ce que** la section de renflement (4) et la section ronde (14) délimitent chacune une section d'un cylindre creux, les cylindres creux ayant des rayons différents et la section de renflement (4) et la section ronde (14) étant disposées concentriquement l'une par rapport à l'autre.

9. Appareil électrique (9) selon la revendication 8,
**caractérisé en ce que** dans une vue en plan les deux bords (5, 6) de la paroi latérale (2) et les deux plis (17, 18) de la barrière supplémentaire (13) forment le même angle par rapport au point central commun.
